# FASCICULE DE BREVET EUROPEEN

(11) **EP 0 156 747 B1**
(45) Date de publication et mention de la délivrance du brevet: **25.05.1988**
(21) Numéro de dépôt: 85420055.7
(22) Date de dépôt: 22.03.1985
(51) Int. Cl.: B26F 1/38

(54) **Procédé et appareil mécanisé pour le découpage de fenêtres carrées ou rectangulaires dans des cadres destinés à l'encadrement artistique**
Verfahren und Vorrichtung zum Ausschneiden von quadratischen oder rechteckigen Öffnungen in Bilderrahmen
Method and apparatus for cutting square or rectangular windows out of mats for making picture frames

(30) Priorité: 22.03.1984 FR 8405113
(43) Date de publication de la demande: 02.10.1985
(73) Titulaire: Vigneron, Gérard Gaston, F-26150 Die (FR); Brûlé, Jean Camille Raymond, F-01130 Les Neyrolles, Ain (FR)
(72) Inventeur: Vigneron, Gérard Gaston, F-26150 Die (FR); Brûlé, Jean Camille Raymond, F-01130 Les Neyrolles, Ain (FR)
(74) Mandataire: Bratel, Gérard

(56) Documents cités:
- US-A- 3 130 622
- US-A- 3 213 736
- US-A- 3 774 495
- US-A- 3 779 119
- US-A- 3 996 827
- US-A- 4 098 160
- US-A- 4 200 429

## Description

La présente invention concerne un procédé pour le découpage de fenêtres carrées ou rectangulaires dans des cadres dits « passe-partout •, destinés à l'encadrement artistique, du genre consistant à réaliser sur un flan de carton deux premières coupes perpendiculaires correspondant à deux côtés adjacents de la fenêtre, puis à réaliser sur le flan deux autres coupes perpendiculaires correspondant également à deux côtés adjacents de la fenêtre. L'invention a aussi pour objet un appareil mécanisé spécialement conçu pour la mise en oeuvre de ce procédé de découpage.

L'encadrement d'estampes, d'aquarelles, de photographies, etc... nécessite le plus souvent, avant mise sous verre et fixation dans la moulure du cadre, l'interposition d'une plaque dite "« passe-partout •, réalisée dans la plupart des cas en carton mince, et constituant une sorte de cache. Dans cette plaque de carton, pouvant être de couleur ou non, grainée, unie, toilée ou non, est ménagée une fenêtre de forme carrée ou rectangulaire laissant apparaître le sujet et l'entourant d'une marge décorative de présentation plus ou moins large. La figure 1 du dessin schématique annexé montre une telle plaque de carton (1), dont la fenêtre centrale est indiquée en (2).

Le découpage de la fenêtre (2) se fait jusqu'à maintenant à l'aide d'un appareil n'effectuant qu'une seule coupe à chaque opération, tel que décrit par exemple dans le document US-A-3 779 119. Cet appareil, dont le principe est rappelé sur la figure 1 du dessin annexé, possède un porte- lame coulissant manuellement sur un rail, pour le déplacement d'une lame unique (3). L'appareil comprend encore un presseur, une règle de butée réglable (4) pour modifier la largeur de marge, et des butées de déplacement de la lame (3).

Cet appareil connu se prête peu à la mise en oeuvre de séries importantes. En effet, dans un premier temps, après réglage de la première marge (ml) et de la longueur de déplacement (ab) correspondant à la direction longitudinale, l'opérateur présente le flan de carton (1) en appui par son grand côté (AB) contre la règle de butée (4), puis immobilise le flan à l'aide du presseur. Il exécute alors un premier trait de coupe (ab) puis, après libération du presseur, il retourne le flan (1) de manière à présenter le côté opposé (CD) contre la règle de butée (4). Après un nouveau pressage, l'opérateur fait un deuxième tra.it de coupe (cd) parallèle au premier trait (ab).

Ensuite le flan (1) est de nouveau libéré, et stocké en l'état semi-ouvré de deux coupes parallèles (ab et cd), avec tous les autres flans de la même série qui doivent être découpés aux mêmes dimensions. Après un réglage éventuel de l'autre marge (m2) et d'une course de lame différente correspondant à la largeur (ad) de la fenêtre (2), le même processus est repris pour effectuer deux traits de coupes parallèles (ad puis cb). Le quadrilatère de carton (abcd) délimité par les quatre traits de coupe réalisés peut alors être enlevé, dégageant ainsi la fenêtre (2).

Le découpage total de la fenêtre nécessite donc deux phases manuelles, avec deux réglages généralement distincts et pour chacune des phases un retournement du flan de carton (1). A ces opérations s'ajoutent encore les manipulations nécessaires au stockage et au déstockage des produits semi-ouvrés, entre les deux phases de fabrication.

On connaît aussi, par le document US-A-4 098 160, un procédé et un appareil avec lesquels on réalise sur un flan de carton, positionné sur une surface plane, deux premières coupes perpendiculaires correspondant à deux côtés adjacents de la fenêtre à découper, puis on réalise sur le même flan deux autres coupes perpendiculaires correspondant également à deux côtés adjacents de la fenêtre. L'appareil comprend, à cet effet, deux moyens de coupe dont les supports respectifs sont déplaçables en translation le long de guides respectifs disposés selon deux directions perpendiculaires.

Les moyens de coupe, qui réalisent deux coupes perpendiculaires de manière simultanée, sont ici déplaçables sur les deux branches d'une équerre mobile, placée dans une première position pour réaliser les deux premières coupes, puis déplacée vers une seconde position tournée de 180° par rapport à la précédente, avant de réaliser les deux autres coupes, ce qui nécessite des manipulations avec démontages et remontages, et demande du temps. En outre, le document US-A-4 098 160 prévoit un système de repérage et de positionnement par rapport à un point central, ce qui est peu rationnel et nécessite des dispositifs accessoires.

L'invention vise à éliminer tous ces inconvénients, en fournissant un procédé et un appareil mécanisé pour le découpage de fenêtres carrées ou rectangulaires, pour l'obtention de « passe- partout à à partir de flans de carton pleins, qui simplifient et accélèrent le découpage des fenêtres en minimisant les manipulations intermédiaires, et qui rendent ainsi ce découpage plus rationnel et plus économique, notamment pour la mise en oeuvre de séries importantes.

A cet effet, dans le procédé selon l'invention pour le découpage de fenêtres carrées ou rectangulaires dans des cadres destinés à l'encadrement artistique, appartenant au genre indiqué en introduction, le flan de carton étant positionné initialement sur une surface de travail plane caractérisé en ce que l'on fait coïncider le sommet d'un angle de la future fenêtre avec un point fixe de référence, les deux premières coupes perpendiculaires sont alors réalisées, et l'on effectue ensuite un retournement du flan sur la surface de travail pour réaliser un positionnement similaire, dans lequel le sommet de l'angle de la fenêtre opposé au précédent coïncide avec le même point fixe de référence, après quoi l'on réalise les deux dernières coupes.

On exécute ainsi, presque simultanément, deux coupes perpendiculaires correspondant, dans le cas le plus général d'une fenêtre rectangulaire, respectivement à une largeur et à une longueur de cette fenêtre. La même opération, répétée après retournement et positionnement similaire du flan, conduit au découpage quasi-simultané de l'autre largeur et de l'autre longueur de la fenêtre. La fenêtre est ainsi totalement découpée sans stockage intermédiaire, ni reprise de réglages, ni manipulations supplémentaires. Le repérage et le positionnement sont effectués par rapport à un point fixe de référence qui coïncide avec un angle de la fenêtre à découper et qui est aussi utilisé comme origine du réglage des marges dans les deux directions perpendiculaires du cadre, et comme origine du réglage de la course des moyens de coupe suivant la longueur et la largeur (éventuellement égales) de la fenêtre.

L'appareil mécanisé pour le découpage de fenêtres de cadres, destiné à la mise en oeuvre du procédé défini ci-dessus, comprend de façon connue, au-dessus d'une table constituant une surface de travail plane, deux moyens de coupe dont les supports respectifs sont déplaçables en translation selon deux directions perpendiculaires. Selon l'invention, les supports respectifs des deux moyens de coupe sont déplaçables en translation le long de guides respectifs disposés en position fixe sur la table et définissant pour les deux moyens de coupe des trajectoires perpendiculaires qui concourent en un point fixe de référence, et l'appareil comprend en outre des moyens pour le positionnement des flans à découper sur la table par rapport au point fixe de référence.

Dans une exécution mécanisée, les supports respectifs des deux moyens de coupe sont déplacés alternativement suivant des directions perpendiculaires, le long des guides respectifs, au moyen de vérins de translation par exemple pneumatiques.

Avantageusement, l'appareil comprend une butée de réglage des marges positionnée par rapport au point fixe de référence et formée par une équerre mobile, dont une première branche est montée coulissante sur la table, et dont l'autre branche est montée coulissante sur la première, les deux branches de l'équerre étant parallèles respectivement aux directions des guides de translation des supports des moyens de coupe.

La commande des deux vérins doit bien entendu être synchronisée de telle manière que le deuxième moyen de coupe parvienne en fin de course au point fixe de référence alors que le premier moyen de coupe, précédemment arrivé au même point fixe, se trouve déjà ramené en retrait de ce point.

Les guides de translation portent des taquets mobiles constituant les butées réglables en fin de course des deux vérins précités, donc des deux moyens de coupe.

Dans le cas où les moyens de coupe sont des lames, il peut être prévu, sur les supports desdites lames, d'autres vérins commandant la pénétration des lames dans les flans de carton, avant translation.

De préférence, l'appareil est encore équipé d'un presseur en forme d'équerre, actionné par un vérin apte à le rapprocher ou l'éloigner de la surface de travail, les deux branches de ce presseur étant parallèles respectivement aux directions des guides de translation des supports des moyens de coupe.

De toute façon, l'invention sera mieux comprise, et d'autres caractéristiques seront mises en évidence, à l'aide de la description qui suit, en référence à la figure 2 du dessin schématique annexé représentant, en perspective, une forme de réalisation de cet appareil.

L'appareil mécanisé selon l'invention pour le découpage de fenêtres de cadres comprend une table (5) munie de pieds (6) et offrant une surface de travail plane. Deux supports (7, 8) fixés aux extrémités de la table (5) maintiennent au-dessus de cette table des guides de coulissement longitu- . dinaux .(9). Entre ces guides (9) et un support latéral (10) sont encore fixés, également au-dessus de la table (5), des guides de coulissement transversaux (11).

Un premier vérin pneumatique de translation (12) a sa tige fixée au support (10), tandis que son corps est mobile et coulisse le long des guides transversaux (11) par ses extrémités. Le fond du vérin (12) constitue un support (13) pour une première lame de coupe (14). La lame (14) est montée sur son support coulissant (13) par l'intermédiaire d'un vérin (15) assurant sa pénétration dans le carton. Sur l'un des guides (11) est monté, en position réglable, un taquet (16) constituant une butée de fin de course pour le vérin de translation (12).

Un second vérin pneumatique de translation (17) a sa tige fixée au support (7), tandis que son corps est mobile et coulisse le long des guides longitudinaux (9) par ses extrémités. Le fond du vérin (17) constitue un support (18) pour une seconde lame de coupe (19). La lame (19) est également montée sur son support coulissant (18) par l'intermédiaire d'un vérin assurant sa pénétration dans le carton, ce dernier vérin n'étant pas visible à la figure 2 mais étant analogue au vérin (15). Sur l'un des guides (9) est également monté, en position réglable, un taquet (20) constituant une butée de fin de course pour le vérin de translation (17).

L'appareil est équipé d'une équerre (21) pour le réglage des marges, formée de deux branches mobiles (22, 23). La première branche (22) s'étend longitudinalement, suivant une direction parallèle à celle des premiers guides de coulissement (9). Cette première branche (22) est montée coulissante en direction transversale, par ses extrémités qui se déplacent le long de rainures (24) creusées - aux extrémités de la table (5), des moyens de blocage (25) permettant de l'immobiliser dans la position voulue. La seconde branche (23) de l'équerre (21) s'étend, perpendiculairement à la première branche (22), suivant une direction parallèle à celle des guides de coulissement transversaux (11) ; cette seconde branche (23) est montée coulissante sur la première branche (22), et elle comporte un moyen de blocage (26) permettant de l'immobiliser dans la position choisie. Des graduations (27, 28), placées aux extrémités de la table (5) ainsi que sur la première branche (22), permettent de positionner avec précision les deux branches (22, 23) de l'équerre (21) en fonction des valeurs désirées pour les marges.

L'appareil comprend encore un dispositif presseur (29), comprenant une équerre dont les deux branches (30, 31) sont parallèles respectivement aux directions des guides de translation (9, 11). Cette équerre, permettant le maintien du flan de carton (1) pendant l'opération de coupe, est actionnée par un vérin non représenté agissant sur une tige verticale (32) solidaire de ladite équerre, ce vérin étant fixé à l'intersection des barres horizontales de deux potences (33, 34) - fixées à la table (5).

L'âppareillage électro-pneumatique servant à l'alimentation et à la commande des différents vérins peut être supporté par le piètement de la table (5), afin de dégager toute la surface de travail.

Avant de découper aux mêmes dimensions une série de flans (1 on positionne les deux branches (22, 23) de l'équerre (21) en fonction des marges désirées, par référence au point fixe (O) se définissant comme le point de concours des trajectoires rectilignes des deux lames de coupe (14, 19), donc comme un angle de la fenêtre (2) à découper. Les deux taquets (16, 20) sont également positionnés et bloqués, sur les guides respectifs (9, 11), de manière à fixer les courses des deux vérins de translation (12,17). Le recul maximal du vérin (12), déterminé par la position du taquet (16), correspond à la largeur de la fenêtre (2), tandis que le recul maximal du vérin (17), déterminé par la position du taquet (20), correspond à la longueur de la fenêtre (2).

Ces réglages préliminaires étant effectués, un flan de carton (1) est amené sur la table (5) et positionné par application de deux de ses côtés contre les deux branches (22, 23) de l'équerre (21). Le presseur (29) est abaissé pour maintenir le flan (1) dans cette position, puis les deux lames (14,19) sont mises en action par les vérins (12, 15, 17), de manière à réaliser les deux premières coupes suivant des côtés adjacents de la future fenêtre (2), à savoir une largeur (EO) et une longueur (FO). Un décalage convenable dans la commande des vérins permet à la seconde lame (19), par exemple, d'arriver au point de référence (O) alors que la première lame (14) est déjà en retrait.

Après libération du dispositif presseur (29), le flan (1) comportant déjà deux découpes est retourné et de nouveau positionné sur la table (5) contre l'équerre (21), de manière à faire coïncider avec le point de référence fixe (O) le point (O') qui correspond au sommet de la future fenêtre opposé à l'angle déjà découpé. Le presseur (29.) est remis en place et les deux lames (14, 19) sont remises en action comme précédemment, pour découper la seconde largeur (FO') et la seconde longueur (EO'). On obtient ainsi le découpage total de la fenêtre (2).

Après une nouvelle libération du presseur (29), le cadre obtenu est retiré et un nouveau flan de carton (1) peut être amené sur la table (5) pour subir les mêmes opérations, et ainsi de suite...

Les supports respectifs (13, 18) des deux lames de coupe (14, 19) comportent la possibilité de coupes en biseau comme de coupes orthogonales au plan du flan (1).

Comme il va de soi, l'invention ne se limite pas à la seule forme de réalisation de cet appareil mécanisé pour le découpage de fenêtres dans des cadres qui a été décrite ci-dessus, à titre d'exemple non limitatif ; elle en embrasse, au contraire, toutes les variantes respectant le même principe, et pouvant différer de la réalisation décrite ci-dessus, sans toutefois sortir du cadre des revendications ;
- soit par des détails d'exécution, par exemple en utilisant, pour la commande de translation des lames de coupe, des vérins à corps fixe et non pas mobile, ou tout autre moyen de commande équivalent ;
- soit par le recours à des moyens équivalents, tels que l'utilisation de lasers à la place des deux lames de coupe, ou le remplacement du presseur en forme d'équerre par un presseur formé de deux règles concourantes, mises au contact du flan de carton par des vérins à galets accompagnant les outils de coupe ;
- soit par des aménagements complémentaires, tels que notamment des moyens permettant une automatisation de l'amenée des flans, du retournement de ces flans, et de l'évacuation des cadres finis.

## Revendications

1. Procédé pour le découpage de fenêtres carrées ou rectangulaires dans des cadres dits « passe-partout •, destinés à l'encadrement artistique, consistant à réaliser sur un flan de carton (1) deux premières coupes perpendiculaires (EO, FO) correspondant à deux côtés adjacents de la fenêtre (2), puis à réaliser sur le flan (1) deux autres coupes perpendiculaires (EO', FO') correspondant également à deux côtés adjacents de la fenêtre (2), le flan de carton (1) étant positionné initialement sur une surface de travail plane (5), caractérisé en ce que l'on fait coïncider le sommet d'un angle de la future fenêtre (2) avec un point fixe de référence (0), en ce que les deux premières coupes perpendiculaires (EO, FO) sont alors réalisées, et en ce que l'on effectue ensuite un retournement du flan (1) sur la surface de travail (5) pour réaliser un positionnement similaire, dans lequel le sommet (0') de l'angle de la fenêtre (2) opposé au précédent coïncide avec le même point fixe de référence (0), après quoi l'on réalise les deux dernières coupes (EO', FO').

2. Procédé pour le découpage de fenêtres dans des cadres selon la revendication 1, caractérisé en ce que le point fixe de référence (O), coïncidant avec un angle de la fenêtre (2) à découper, est utilisé comme origine du réglage des marges dans les deux directions perpendiculaires du cadre, et comme origine du réglage de la course des outils de coupe (14,19) suivant la longueur et la largeur de la fenêtre (2).

3. Appareil mécanisé pour le découpage de fenêtres carrées ou rectangulaires dans des cadres dits « passe-partout », destinés à l'encadrement artistique, mettant en oeuvre le procédé selon la revendication 1 ou 2, et comprenant, au-dessus d'une table (5) constituant une surface de travail plane, deux moyens de coupe (14,19) dont les supports respectifs (13, 18) sont déplaçables en translation selon deux directions perpendiculaires, caractérisé en ce que les supports respectifs (13, 18) des deux moyens de coupe (14, 19) sont déplaçables en translation le long de guides respectifs (9, 11) disposés en position fixe sur la table (5), selon deux directions perpendiculaires, et définissant pour les deux moyens de coupe (14, 19) des trajectoires perpendiculaires qui concourent en un point fixe de référence (0), l'appareil comprenant en outre des moyens (21 à 28) pour le positionnement des flans (1) à découper sur la table (5) par rapport au point fixe de référence (0).

4. Appareil selon la revendication 3, caractérisé en ce que les supports respectifs (13, 18) des deux moyens de coupe (14, 19) sont déplacés' alternativement suivant des directions perpendiculaires, le long des guides respectifs (9, 11) au moyen de vérins de translation (12, 17).

5. Appareil selon la revendication 4, caractérisé en ce que les deux vérins de translation (12, 17) ont leurs tiges fixes et leurs corps montés coulissants le long des guides respectifs (9, 11), les fonds des vérins (12, 17) constituant les supports (13, 18) des moyens de coupe respectifs (14, 19).

6. Appareil selon la revendication 4 ou 5, caractérisé en ce que les moyens de coupe sont des lames (14, 19), et en ce que sont prévus, sur les supports desdites lames (13, 18), d'autres vérins (15) commandant la pénétration des lames (14, 19) dans les flans de carton (1).

7. Appareil selon l'une quelconque des revendications 4 à 6, caractérisé en ce que les guides (9, 11) portent des taquets mobiles (16, 20) constituant les butées réglables de fin de course des deux vérins de translation (12, 17), donc des deux moyens de coupe (14, 19).

8. Appareil selon l'une quelconque des revendications 3 à 7, caractérisé en ce qu'il comprend une butée de réglage des marges positionnée par rapport au point fixe de référence (0) et formée par une équerre mobile (21), dont une première branche (22) est montée coulissante sur la table (5), et dont l'autre branche (23) est montée coulissante sur la première, les deux branches (22, 23) de l'équerre (21) étant parallèles respectivement aux directions des guides de translation (9, 11) des supports (13, 18) des moyens de coupe (14, 19).

9. Appareil selon l'une quelconque des revendications 3 à 8, caractérisé en ce qu'il est équipé en outre d'un presseur en forme d'équerre (29), actionné par un vérin apte à le rapprocher ou l'éloigner de la surface de travail (5), les deux branches (30, 31) du presseur (29) étant parallèles respectivement aux directions des guides de translation (9, 11) des supports (13, 18) des moyens de coupe (14, 19).

## Claims

1. A method of cutting out square or rectangular windows in framing mounts, intended for framing art work, which consists in making in a cardboard blank (1) two first perpendicular cuts (EO, FO) corresponding to two adjacent sides of the window (2), then in making in the blank (1) two other perpendicular cuts (EO', FO') also corresponding to two adjacent sides of the window (2), the cardboard blank (1) being initially located on a flat working surface (5), characterised in that the vertex of one angle of the window (2) to be cut is made to coincide with a fixed reference point (0), in that the first two perpendicular cuts (EO, FO) are then made, and in that the blank (1) is then turned on the working surface (5) so as to assume a similar position in which the vertex (O') of the angle of the window (2) opposite to the preceding angle coincides with the same fixed reference point (O), after which the final two cuts (EO', FO') are made.

2. A method of cutting out windows in mounts according to Claim 1, characterised in that the fixed reference point (O) which coincides with a vertex of the window (2) to be cut out, is used as a zero point for adjusting the margins in both perpendicular"directions of the mount, and as a zero point for adjusting the travel of the cutting tools (14, 19) along the length and width of the window (2).

3. A mechanised apparatus for cutting out square or rectangular windows in framing mounts, intended for framing art work, using the method according to Claim 1 or 2, and including, above a table (5) constituting a flat working surface, two cutting means (14, 19) of which the respective supports (13, 18) are movable in translation in two perpendicular directions, characterised in that the respective supports (13, 18) of the two cutting means (14, 19) are movable in translation along respective guides (9, 11) located in fixed positions on the table (5), in two perpendicular directions, and defining for the two cutting means (14, 19) perpendicular paths which converge at a fixed reference point (0), the apparatus additionally including means (21 to 28) for positioning blanks (1) to be cut on the table (5) with respect to the fixed reference point (0).

4. An apparatus according to Claim 3, characterised in that the respective supports (13, 18) for the two cutting means (14, 19) are moved alternately, in perpendicular directions, along respective guides (9, 11) by means of transfer jacks (12, 17).

5. An apparatus according to Claim 4, characterised in that the two translation jacks (12, 17) have fixed rods and cylinders mounted for sliding along the respective guides (9, 11), the bases of the jacks (12, 17) constituting the supports (13, 18) for the respective cutting means (14, 19).

6. An apparatus according to Claim 4 or 5, characterised in that the cutting means are blades (14, 19), and in that other jacks (15), controlling the penetration of the blades (14, 19) into the cardboard blanks (1), are provided on the supports of the said blades (13, 18).

7. An apparatus according to any one of Claims 4 to 6, characterised in that the guides (9, 11) carry movable blocks (16, 20) constituting adjustable end of travel abutments for the two transfer jacks (12, 17) and thus for the two cutting means (14, 19).

8. An apparatus according to any one of Claims 3 to 7, characterised in that it includes a margin adjustment abutment located with respect to the fixed reference point (0) and formed by a movable square (21), a first arm (22) of which is slidably mounted on the table (5), and the other arm (23) of which is slidably mounted on the first, the two arms (22, 23) of the square (21) being parallel respectively to the directions of the translation guides (9, 11) for the supports (13, 18) of the cutting means (14, 19).

9. An apparatus according to any one of Claims 3 to 8, characterised in that it is additionally equipped with a square-shaped pressing device (29), actuated by a jack adapted to move it towards or away from the working surface (5), the two arms (30, 31) of the presser (29) being respectively parallel to the directions of the translation guides (9, 11) for the supports (13, 18) of the cutting means (14, 19). -

## Patentansprüche

1. Verfahren zum Ausschneiden von quadratischen oder rechteckigen Öffnungen in Bilderrahmen, genannt « Passepartout •, bestimmt für die künstlerische Umrahmung, darin bestehend, daß in einem Kartonzuschnitt (1) zwei erste zueinander senkrechte Schnitte (EO, FO) entsprechend zweier benachbarter Seiten der Öffnung (2) verwirklicht werden und dann in dem Zuschnitt (1) zwei weitere zueinander senkrechte Schnitte (EO', FO') entsprechend wiederum zweier benachbarter Seiten der Öffnung (2) verwirklicht werden, wobei der Kartonzuschnitt (1) anfänglich auf einer ebenen Arbeitsfläche positioniert wird, dadurch gekennzeichnet, daß man die Spitze eines Winkels der zukünftigen Öffnung (2) mit.einem festliegenden Bezugspunkt (0) zusammenfallen läßt, dann die beiden ersten senkrechten Schnitte (EO, FO) durchgeführt werden und man dann den Zuschnitt (1) auf der Arbeitsfläche (5) umdreht, um eine ähnliche Positionierung zu verwirklichen, in der die Spitze (0') des dem vorhergehenden gegenüberliegenden Winkels der Öffnung (2) mit dem gleichen festliegenden Bezugspunkt (0) zusammenfällt, wonach man dann die beiden letzten Schnitte (EO', FO') durchführt.

2. Verfahren zum Ausschneiden von Öffnungen in Bilderrahmen nach Anspruch 1, dadurch gekennzeichnet, daß der mit einem Winkel der auszuschneidenden Öffnung (2) zusammenfallende festliegende Bezugspunkt (0) als Ausgangspunkt für die Einstellung der Ränder in den beiden senkrechten Richtungen des Rahmens und als Ausgangspunkt für die Einstellung der Wegbahn der Schneidwerkzeuge (14, 19) entsprechend der Länge und der Breite der Öffnung (2) benutzt.

3. Mechanisierte Vorrichtung zum Ausschneiden von quadratischen oder rechteckigen Öffnungen in Bilderrahmen genannt « Passepartout •, bestimmt für die künstlerische Umrahmung, zur Durchführung des Verfahrens nach den Ansprüchen 1 oder 2 und beinhaltend, oberhalb eines eine ebene Arbeitsfläche bildenden Tisches (5) zwei Schneidmittel (14, 15), deren jeweilige Supporte (13, 19) translatorisch gemäß zweier zueinander senkrechter Richtungen verlagerbar sind, dadurch gekennzeichnet, daß die jeweiligen Supporte (13,18) der Schneidmittel (14, 15) translatorisch längs jeweiliger Führungen (9, 11) verlagerbar sind, die in ortsfester Position auf dem Tisch (5) gemäß zweier zueinander senkrechter Richtungen angeordnet sind und die für die beiden Schneidmittel (4, 5) zueinander senkrechte Wegbahnen definieren, die in einem festliegenden Bezugspunkt (0) zusammenlaufen, wobei die Vorrichtung ferner Mittel (21-28) für die Positionierung der auszuschneidenden Zuschnitte (1) auf dem Tisch (5) bezüglich des festliegenden Bezugspunktes (0) beinhaltet.

4. Vorrichtung nach Anspruch 3, dadurch gekennzeichnet, daß die jeweiligen Supporte (13, 18) der beiden Schneidmittel (14, 19) alternativ gemäß zueinander senkrechter Richtungen längs der jeweiligen Führungen (9, 11) mittels translatorisch beweglicher Kolbenaggregate (12,17) verlagerbar sind.

5. Vorrichtung nach Anspruch 4, dadurch gekennzeichnet, daß die beiden translatorisch arbeitenden Kolbenaggregate (12, 17) ihre Kolbenstangen ortsfest und ihre Gehäuse gleitend längs der jeweiligen Führungen (9, 11) montiert haben, wobei die Bodenstücke der Kolbenaggregate (12. 17) die Supporte (13, 18) der jeweiligen Schneidmittel (14, 19) bilden.

6. Vorrichtung nach dem Anspruch 4 oder 5, dadurch gekennzeichnet, daß die Schneidmittel Klingen (14, 19) sind und daß auf den Supporten (13, 18) der Klingen weitere Kolben (15) vorgesehen sind, die das Eindringen der Klingen (14, 19) in die Kartonzuschnitte (1) steuern.

7. Vorrichtung nach einem der Ansprüche 4 bis 6, dadurch gekennzeichnet, daß die Führungen (9, 11) bewegliche Knaggen (16, 20) haben, die einstellbare Endanschläge für den Weg der beiden translatorisch arbeitenden Kolbenaggregate (12, 17) und damit für die beiden Schneidmittel (14, 19) bilden.

8. Vorrichtung nach einem der Ansprüche 3 bis 7, dadurch gekennzeichnet, daß sie einen Einstellanschlag für die bezüglich des festliegenden Bezugspunktes (O) positionierten Ränder beinhaltet, der durch einen beweglichen Anlegewinkel (21) gebildet ist, von dem ein erster Arm (22) gleitend auf dem Tisch (5) und dessen anderer Arm (23) gleitend auf dem ersten angeordnet sind, wobei die beiden Arme (22, 23) des Anlegewinkels (21) jeweils parallel zu den Richtungen der translatorischen Führungen (9, 11) der Supporte (13, 18) der Schneidmittel (14, 19) sind.

9. Vorrichtung nach einem der Ansprüche 3 bis 8, dadurch gekennzeichnet, daß sie ferner mit einem winkelförmigen Andrücker (29) ausgerüstet ist, der durch einen sich der Arbeitsfläche (5) nähernden und von ihr entfernenden Kolben betätigbar ist, wobei die beiden Arme (30, 31) des Andrückers (29) jeweils parallel zu den Richtungen der translatorischen Führungen (9, 11) der Supporte (13, 18) der Schneidmittel (14, 19) sind.
